# EUROPÄISCHE PATENTSCHRIFT

(11) **EP 0 028 244 B1**
(45) Veröffentlichungstag und Bekanntmachung des Hinweises auf die Patenterteilung: **26.01.1983**
(21) Anmeldenummer: 80901002.8
(22) Anmeldetag: 08.05.1980
(51) Int. Cl.: B65H 59/24, H01F 41/06

(54) **DRAHTBREMSE FÜR EINE WICKELMASCHINE**
WIRE BRAKE FOR A WINDING MACHINE
FREIN DE FIL POUR UNE MACHINE A BOBINER

(30) Priorität: 11.05.1979 DE 2919145
(43) Veröffentlichungstag der Anmeldung: 13.05.1981
(73) Patentinhaber: SIEMENS AKTIENGESELLSCHAFT, 80333 München (DE)
(72) Erfinder: ROSENKRANZ, Wolfgang, D-8225 Traunreut (DE)
(86) Internationale Anmeldenummer: DE8000059
(87) Internationale Veröffentlichungsnummer: WO8002548

## Beschreibung

Die Erfindung betrifft eine Drahtbremse für eine Wickelmaschine für elektrische Spulen, bei der der zu bremsende Draht von mehreren Drucksträngen eines Druckseiles einlagig umwickelt ist, das zwischen einem Ständer und einem in diesem verschiebbar gelagerten Schlitten durch eine Spannvorrichtung gespannt ist, wobei die Druckstränge an einem Ende des Druckseiles in einem in dem Schlitten oder in dem Ständer drehbar gelagerten Stellglied befestigt sind.

Grundsätzlich soll mit einer derartiggen Drahtbremse einerseits eine ausreichend große, möglichst steuerbare Bremswirkung auf den Draht bei möglichst geringer Beeinträchtigung seiner Isolation erzielt werden. Andererseits soll die Standzeit (Lebensdauer) der Druckstränge möglichst groß sein. Diese beiden Forderungen lassen sich jedoch bei einer aus der US-PS 3164335 bekannten Drahtbremse nicht gleichzeitig erfüllen : Druckstränge mit hoher Standzeit führen bei ausreichend großer Bremswirkung zu einer Beschädigung der Isolation des Drahtes. Man war daher bisher gezwungen, relativ weiches Material für die Druckstränge zu verwenden und mußte ihre kurze Standzeit in Kauf nehmen.

Der Erfindung liegt daher die Aufgabe zugrunde, eine Drahtbremse der eingangs genannten Art derart zu verbessern, daß sich eine gute Bremswirkung bei schonender Behandlung des Drahtes und hoher Standzeit erreichenläßt. Die erfindungsgemäße Lösung dieser Aufgabe ist bei einer Drahtbremse der eingangs genannten Art dadurch gekennzeichnet, daß zwischen dem zu bremsenden Draht und den Drucksträngen ein Bremsseil angeordnet ist, das ebenfalls aus mehreren, einlagig um den Draht gewickelten Bremssträngen besteht, die an einem Ende fest und am anderen Ende mittels einer Drallvorrichtung in dem Ständer eingespannt sind.

Die Erfindung ermöglicht es, die Eigenschaften des Bremsseiles ausschließlich im Hinblick auf seine Bremsfunktion und eine schonende Behandlung des Drahtes hin zu optimieren, da es selbst praktisch keiner Zugspannung unterworfen ist. Man kann daher für die Bremsstränge ein so weiches Material wählen, daß die innerhalb des Bremsseiles liegende Oberfläche des Drahtes mindestens zu 50 % in Kontakt mit den Bremssträngen steht ; bei Verwendung weicher Lederstreifen läßt sich sogar eine nahezu 100%ige Umschlingung mit einer äußerst schonenden Behandlung der Isolation verbinden. Der Wickelsinn der Stränge von Brems- und Druckseil kann dabei gleich oder gegensinnig sein.

Die Funktionsteilung zwischen einem Bremsseil und einem Druckseil ermöglicht es ferner, auch für das Druckseil ein für dessen Funktion optimales Material zu verwenden ; es kommen hier Perlonstränge ebenso in Betracht wie solche aus Stahlfasern.

Die Bremsleistung ist von der Länge des Druckseils und der mit dem Stellglied manuell oder motorisch einstellbaren Ganghöhe der Bremsstränge bestimmt, wobei diese Ganghöhe ein Maß für die Andruckkraft ist und die Bremsfläche von der Länge des Bremsseiles abhängt. Eine grosse Bremsleistung läßt sich somit auf eine große Fläche des Drahtes verteilen, so daß auch hier keine Beeinträchtigung des Drahtes oder seiner Isolation auftritt.

Die Erfindung ermöglicht auch eine einfache Konstanthaltung einer bestimmten Drahtspannung mit Hilfe eines Reglers, insbesonderes eines Dreipunktreglers. Es ist daher nicht mehr - wie beim Stand der Technik - erforderlich, die Bremsleistung auf den Maximalwert der Beschleunigung während einer Umdrehung der Wickelmaschine abzustellen ; daraus resultiert ebenfalls eine geringere Beanspruchung des Drahtes. Die für eine Regelung der Bremsleistung erforderliche schnelle Verstellung ist andererseits erst auf der Grundlage der erfindungsgemäßen Funktionsteilung zwischen Brems- und Druckseil möglich.

Die Erfindung wird anhand der Figuren näher erläutert ; es zeigen :
Figur 1 eine schematische Darstellung einer Wickeleinrichtung mit Drahtbremse,
Figur 2 eine Draufsicht auf eine erfindungsgemäße Drahtbremse und
Figur 3 eine Seitenansicht der Drahtbremse nach Fig. 2, jedoch ohne Brems- und Druckseil.

Gemäß Fig. 1 wird der Draht 8 aus einem Vorratsbehälter V über die Drahtbremse B und einen Istwertgeber für die Drahtspannung der Wickelstation W eines Wickelautomaten zugeführt. Ein Regler R verändert die Bremsleistung der Drahtbremse B abhängig von der Abweichung des Istwertes von dem von einem Sollwertgebers vorgegebenen Sollwert. Letzterer wird für eine bestimmte Wicklungsform experimentell ermittelt, indem die Bremsleistung stetig bis auf den Wert erhöht wird, bei dem sich bei einer vorgegebenen Wickeldrehzahl eine zufriedenstellende Wicklungsqualität und die zulässige Drahtdehnung ergibt. Die hierzu erforderliche Bremsleistung wird durch den Regler auch bei Abnutzung des Bremsseiles aufrechterhalten, so daß keine überhöhten Bremswerte eingestellt werden müssen.

Die Drahtbremse nach den Fig. 2 und 3 besteht aus einem Ständer 1 mit zwei Stirnwänden 11, 12 und zwischen diesen angeordneten Führungsstangen 13 für den darauf verschiebbar gelagerten Schlitten 4. Letzterer ist über Zugstangen 43, eine Zugbrücke 42 und eine Spannstange 51 an eine pneumatisch betätigte Spannvorrichtung 5 angekuppelt.

Der Schlitten 4 weist eine Traverse 41 auf, die in ihrer Mitte mit einer Bohrung 411 versehen ist, in der das Stellglied 7 für das Bremsseil 3 drehbar gelagert ist ; es hat in der Mitte einen Durchlaß 72 für das Bremsseil2 und den Draht 8 und Aufnahmen 73 für die Enden der Druckstränge 31, die darin festgelegt sind. Vorzugsweise sind vier solche Aufnahmen 73 im Abstand von 90° für vier Druckstränge 31 vorgesehen. Das Stellglied 7 ist ferner mit einem Kettenrad 71 ausgerüstet, das über eine Kette 9 mit dem Kettenrad 61 eines auf dem Schlitten 4 angeordneten Stellmotors 6 gekuppelt ist.

Die Stirnwand 12 weist in der Mitte einen Durchlaß 121 für den Draht8 und um diesen herum Aufnahmen 122 und 123 für die anderen Enden der Bremsstränge 21 bzw. der Druckstränge 31 auf, die auf konzentrischen Kreisen jeweils im gleichen Abstand voneinander liegen. Die anderen Enden der Bremsstränge 21 sind in Aufnahmen 1 112 einer Drallvorrichtung 111 festgelegt, die in der anderen Stirnwand 11 drehbar gelagert ist und die in der Mitte einen Durchlaß 1 111 für den Draht 8 hat, der über eine Umlenkrolle 14 zugeführt wird.

Mit Hilfe der Drallvorrichtung werden die vier Stränge 21 des Bremsseiles 2 einlagig ohne wesentliche Spannung um den Draht8 herumgewickelt ; die dazu erforderliche Position der Drallvorrichtung 111 wird durch geeignete Arretiermittel festgestellt.

Die vier Stränge 31 des Druckseiles 3 sind einlagig um das Bremsseil herum gewickelt, wobei die Bremskraft mit abnehmender Ganghöhe der einzelnen Bremsstränge (zunehmender Winkel zwischen Bremsstrang und Draht) und mit steigender Zugkraft der Spannvorrichtung 5 steigt. Letztere wird vorzugsweise auf einem Wert konstant gehalten, der unter Berücksichtigung von Material und Länge des Bremsseiles 2 sowie der Form der Wicklung und der Wickeldrehzahl experimentell ermittelt wird. Zur Veränderung der Bremsleistung wird das Stellglied 7 durch den Stellmotor 6 verdreht, wodurch der Andruck des Bremsseiles 2 an den Draht erhöht oder erniedrigt wird.

Abweichend von dem beschriebenen Ausführungsbeispiel kann das Stellglied 7 auch in der Stirnwand 12 angeordnet werden ; der Stellmotor 6 ist dann auf dem Ständer 1 zu befestigen. Diese Lösung hat nicht nur mechanische Vorteile sondern ist auch regelungstechnisch günstig, da die durch den Stellmotor erzeugte Änderung der Bremskraft in der Nähe des Stellgliedes am stärksten ist, das dann der Wickelstation näher liegt als bei der beschriebenen Ausführungsform.

## Patentansprüche

1. Drahtbremse für eine Wickelmaschine für elektrische Spulen, bei der der zu bremsende Draht (8) von mehreren Drucksträngen (31) eines Druckseiles (3) einlagig umwickelt ist, das zwischen einem Ständer (1) und einem in diesem verschiebbar gelagerten Schlitten (4) durch eine Spannvorrichtung (5) gespannt ist, wobei die Druckstränge (31) an einem Ende des Druckseiles (3) in einem in dem Schlitten (4) oder in dem Ständer (1) drehbar gelagerten Stellglied (7) befestigt sind, dadurch gekennzeichnet, daß zwischen dem zu bremsenden Draht (8) und den Drucksträngen (31) ein Bremsseil (2) angeordnet ist, das ebenfalls aus mehreren, einlagig um den Draht (8) gewickelten Bremssträngen (21) besteht, die an einem Ende fest und am anderen Ende mittels einer Drallvorrichtung (111) in dem Ständer (1) eingespannt sind.

2. Drahtbremse nach Anspruch 1, dadurch gekennzeichnet, daß die Bremsstränge (21) aus einem so weichen Material bestehen, daß die innerhalb des Bremsseiles (2) liegende Oberfläche des Drahtes (8) mindestens zu 50 % in Kontakt mit den Bremssträngen steht.

3. Drahtbremse nach Anspruch 2, dadurch gekennzeichnet, daß die Bremsstränge (21) Streifen aus Leder sind.

4. Drahtbremse nach einem der Ansprüche 1 bis 3, dadurch gekennzeichnet, daß das Stellglied (7) an einen von einem Regler (R) gesteuerten Stellmotor (6) angekuppelt ist, und daß der Regler (R) abhängig von der Abweichung eines zwischen Drahtbremse (B) und Wickelstation ermittelten Istwertes (I) für die Spannung des Drahtes (8) von einem Sollwert (S) arbeitet.

5. Drahtbremse nach Anspruch 4, dadurch gekennzeichnet, daß die Spannvorrichtung (5) eine konstante Kraft auf den Schlitten (4) ausübt.

## Claims

1. Wire brake for a winding machine for electric coils, in which the wire (8) which is to be braked is wrapped in a single layer with a plurality of pressure strands (31) of a pressure cable (3) which is held taut between a stand (1) and a slide (4) which is displaceably mounted therein, by a tensioning device (5), the pressure strands at one end of the pressure cable (3) being fastened in an adjusting element (7) which is rotatably mounted in the slide (4) or the stand (1), characterised in that between the wire (8) which is to be braked and the pressure strands (31), there is arranged a brake cable (2) which likewise consists of a plurality of brake strands (21) which are wrapped around the wire (8) in a single layer and which are fixedly clamped at one end and at the other end are clamped by means of a twist device (111) in the stand (1).

2. A wire brake according to Claim 1, characterised in that the brake strands (21) are made of a material which is so soft that the surface of the wire (8) lying within the brake cable (2) is in contact with the brake strands to an extent of at least 50 %.

3. A wire brake according to Claim 2, characterised in that the brake strands (21) are strips of leather.

4. A wire brake according to one of Claims 1 to 3, characterised in that the adjusting element (7) is coupled to an adjusting motor (6) which is controlled by a regulator (R) ; and that the regulator (R) operates in dependence upon the deviation from a theoretical value (S), of an actual value (I) for the tension of the wire (B) determined between the wire brake (B) and the winding station.

5. A wire brake according to Claim 4, characterised in that the tensioning device (5) exerts a constant force on the slide (4).

## Revendications

1. Frein de fil pour une machine à bobiner pour des bobines électriques, dans lequel le fil à freiner (8) est enroulé en une couche par plusieurs brins de pression (31) d'un câble de pression (3) qui est tendu, par un dispositif tendeur (5), entre un bâti (1) et un chariot (4) montés de façon à être mobile dans celui-ci, des brins de pression (31) étant fixés à une extrémité du câble de pression (3) dans un organe de réglage (7) monté de façon à pouvoir tourner dans le chariot (4) ou dans le bâti (1), caractérisé par le fait qu'entre le fil à freiner (8) et les brins de pression (31) est disposé un câble de freinage (2) qui est également constitué par plusieurs brins de freinage (21), enroulés en une seule couche autour du fil (8), qui à une extrémité sont montés de façon fixe et à l'autre extrémité sont montés dans le bâti (1) au moyen d'un dispositif de torsion (111

2. Frein de fil suivant la revendication 1, caractérisé par le fait que les brins de freinage (21) sont constitués par un matériau suffisamment mou pour que la surface du fil (8) qui se trouve à l'intérieur du câble de freinage (2) soit au moins à 50 % en contact avec les brins de freinage.

3. Frein de fil suivant la revendication 2, caractérisé par le fait que les brins de freinage (21) sont constitués par des bandes de cuir.

4. Frein de fil suivant l'une des revendications 1 à 3, caractérisé par le fait que l'organe de réglage (7) est couplé à un moteur de réglage (6) commandé par un régulateur (R), et que le régulateur (R) travaille en fonction de l'écart entre une valeur réelle (I) pour la tension du fil (8) déterminée entre le frein de fil (B) et le poste de bobinage, et une valeur de consigne (S).

5. Frein de fil suivant la revendication 4, caractérisé par le fait que le dispositif tendeur (5) exerce une force constante sur le chariot (4).
